# EUROPÄISCHE PATENTSCHRIFT

(11) **EP 1 021 852 B1**
(45) Veröffentlichungstag und Bekanntmachung des Hinweises auf die Patenterteilung: **12.09.2001**
(21) Anmeldenummer: 97914089.4
(22) Anmeldetag: 28.01.1997
(51) Int. Cl.: H01R 13/646

(54) **HF-KOAXIAL-STECKVERBINDER**
HF COAXIAL PLUG-IN CONNECTOR
CONNECTEUR ENFICHABLE COAXIAL HF

(43) Veröffentlichungstag der Anmeldung: 26.07.2000
(73) Patentinhaber: Tyco Electronics Logistics AG, 9323 Steinach / SG (CH)
(72) Erfinder: ACKE, Edgard, B-8020 Oostkamp (BE)
(74) Vertreter: Klunker . Schmitt-Nilson . Hirsch
(86) Internationale Anmeldenummer: DE9700153
(87) Internationale Veröffentlichungsnummer: WO9833243

(56) Entgegenhaltungen:
- EP-A- 0 362 841
- WO-A-92/22943
- US-A- 4 836 791

## Beschreibung

Die Erfindung betrifft einen HF-Koaxial-Steckverbinder gemäß Oberbegriff des Anspruchs 1.

HF-Koaxial-Steckverbinder besitzen üblicherweise ein Gehäuse aus einem festen Werkstoff, der die jeweiligen Verbindungskontakte aufnimmt und sicher in Position hält.

Aus der EP 0 582 960 A1 ist es bekannt, mehrpolige HF-Koaxial-Steckverbinder dadurch zu realisieren, daß mehrere üblich aufgebaute HF-Koaxialstecker in einen aus leitendem Material, also Metall, bestehenden Monoblock einsteckbar sind. Hierfür weist der Monoblock hohlzylinderförmige Ausnehmungen auf, in denen jeweils zentral ein Kontaktstift sitzt, der als Innenleiter dient. Der metallische Monoblock bildet für jeden Koaxialsteckverbinder, der eingesteckt wird, einen gemeinsamen Außenleiter.

Die Gehäuse für HF-Koaxial-Steckverbinder werden also üblicherweise aus massivem Metall als Blechformteil oder häufiger als Gußteil aus Metallspritzguß gefertigt.

Metallische Gehäuse sind jedoch in der Handhabung aufgrund ihres Gewichtes nicht immer vorteilhaft. Darüber hinaus ist ihre Herstellung aufwendig und kostspielig. Schließlich darf auch nicht übersehen werden, daß metallische Gehäuse verhältnismäßig schwer sind, was ebenfalls nachteilig sein kann, wenn Gewichtsaspekte beim Einsatz der Steckverbinder relevant sind.

Gemäß Oberbegriff des Anspruchs 1 zeigt die EP-A-0 362 841 einen HF-Koaxial-Steckverbinder mit einem mehrteiligen Gehäuse, wobei ein Gehäuseteil, welches als Erdungsblock fungiert, aus Metall, metallisch überzogenem Kunststoff oder Keramikmaterial oder Kunststoff mit eingelagerten Metallpartikeln besteht. Allerdings ist in der EP'841 nicht im einzelnen angegeben, wo sich bei der Variante aus mit Metall überzogenem Kunststoff genau die Metallisierung befinden soll. In einer (in der EP'841 in Fig. 6 gezeigten) Ausführungsform befinden sich in dem erwähnten Erdungsteil vorgespannte Feder-Zylinderhülsen, die bei Einstecken eines Koaxialkabel-Anschlußelements gegen ihre Vorspannung in eine zylindrische Form übergehen. An der betreffenden Stelle dieser zylindrischen Elemente wäre eine Metallisierungsschicht dann überflüssig. Der EP'841 läßt sich ebenfalls nicht entnehmen, ob und wie die Metallisierungsschicht an dem Gehäuseteil mit nach außen von dem Gehäuse ragenden Kontakten in Verbindung stehen.

Ausgehend von diesem Stand der Technik ist es Aufgabe der Erfindung, einen HF-Koaxial-Steckverbinder der eingangs genannten Art zu schaffen, welcher bei ausreichender Außenleiteroberflächendicke einfach und kostengünstigst herstellbar ist. Darüber hinaus soll bei dem aufzufindenen HF-Koaxial-Steckverbinder auch eine sichere elektrische Verbindung mit einem Außenleiter eines Koaxialgegensteckers, also die Außenleiterfunktion, gewährleistet sein.

Die Aufgabe wird erfindungsgemäß durch die Merkmale des Anspruchs 1 gelöst. Vorteilhafte Weiterbildungen sind in den abhängigen Ansprüchen angegeben.

Zwar ist es aus Elektronik 7./8.4.82, Seite 146 bereits bekannt, bei mehrpoligen Steckverbindern ein Kunststoffgehäuse vorzusehen und dieses aus Abschirmgründen mit einer Oberflächenmetallisierung zu versehen. Bei diesen mehrpoligen Steckverbindern handelt es sich jedoch nicht um Koaxialsteckverbinder, bei denen immer ein Kontaktpaar aus Innenkontakt/ koaxialer Außenkontakt besteht. Vielmehr weisen diese bekannten Steckverbinder mehrere Kontaktstifte auf, welche von einer gemeinsamen Gehäuseberandung, die oberflächenmetallisiert ist, umgeben sind. Eine Außenleiterfunktion durch Metallisierung einer hohlzylindrischen Innenwandung des Gehäuses zu realisieren spielt also dort keine Rolle.

In einer besonders bevorzugten Ausführungsform der Erfindung ist der HF-Koaxial-Steckverbinder mehrpolig ausgebildet mit mehreren Paaren von Innenkontakten und Außenkontakten, wobei das Gehäuse ein Monoblock ist mit mehreren, jeweils einen koaxialen Wandabschnitt bildenden, hohlzylindrischen Ausnehmungen, in denen zentral jeweils ein Innenkontakt sitzt. Darüber hinaus sind die zumindest die Innenwandungen sämtlicher Ausnehmungen mit einer Metallisierungsschicht versehen.

Entsprechend einer vorteilhaften Weiterbildung der Erfindung ist die Schichtdicke der metallischen Schicht entsprechend der niedrigsten planmäßig auftretenden Frequenz festgelegt, so daß die Schichtdicke bei einer Frequenz von zum Beispiel 50 MHz wenigstens 20 *µ*m, vorzugsweise aber 30 *µ*m, beträgt.

Gemäß einer bevorzugten Verfahrensweise entsprechend der Erfindung erfolgt die Festlegung der Mindestschichtdicke anhand der Eindringtiefe des auftretenden Wechselfeldes. Hierdurch kann berücksichtigt werden, daß je nach Höhe der Frequenz und der Größe des anliegenden Wechselfeldes eine unterschiedliche Eindringtiefe resultiert. Mit zunehmender Frequenz verlagert sich der Leiterstrom immer mehr gegen eine dünne Oberflächenschicht, der sogenannte Skineffekt, so daß dort die Stromdichte ansteigt.

Entsprechend einer bevorzugten Ausgestaltung der Erfindung ist für die Bildung der metallischen Schicht als Schichtwerkstoff vorzugsweise Silber vorgesehen. An Stelle von Silber kann aber gemäß einer alternativen Ausführungsform auch Kupfer oder in besonderen Fällen Gold vorgesehen sein.

Gemäß einer Weiterbildung der Erfindung wird der Schichtwerkstoff, also das Metallisierungsmaterial galvanisch auf der vorbehandelten Gehäuseoberfläche aufgebracht. Dabei kann die metallische Schicht abhängig vom jeweiligen Anwendungsfall und Einsatzzweck entweder nur auf der Innenoberfläche oder zusätzlich noch auf der äußeren Gehäuseoberfläche des Gehäuses angeordnet sein.

Eine Dicke der Metallisierungsschicht für HF-Frequenzen gröβer 50 MHz von 20 bis 30µm reicht ohne weiteres aus.

Diese und weitere vorteilhafte Merkmale sind Gegenstand der Unteransprüche.

Anhand von in nachfolgenden Zeichnungen dargestellten Ausführungsbeispielen wird die Erfindung näher erläutert und beschrieben.

Es zeigen:
- Fig. 1: ein gerades Steckerteil eines Steckverbinders gemäß der Erfindung;
- Fig. 2: ein gerades Kupplungsteil eines Steckverbinders gemäß der Erfindung;
- Fig. 3: ein abgewinkeltes Steckerteil eines Steckverbinders gemäß der Erfindung;
- Fig. 4: ein abgewinkeltes Kupplungsteil eines Steckverbinders gemäß der Erfindung;
- Fig. 5: ein Steckerteil eines Mehrfach-Steckverbinders gemäß der Erfindung;
- Fig. 6: ein Kupplungsteil eines Mehrfach-Steckverbinders gemäß der Erfindung; und
- Fig. 7: das Kupplungsteil von Fig.6 im Schnitt.

In Fig. 1 ist ein gerades Steckerteil 1 gezeigt, das gemeinsam mit einem in Fig. 2 gezeigten geraden Kupplungsteil 2 eine geraden Steckverbinder 3 bildet.

Dieser gerade Steckverbinder 3 ist als zweipoliger elektrisch leitender HF-Koaxial-Steckverbinder ausgebildet. Hierzu weist das Steckerteil 1 einen stiftartigen Innenkontakt 4 auf, welcher koaxial beabstandet von einer metallischen Hülse 8a umgeben ist. Die Hülse 8a ist mit einem zylindrischen Gehäuse 8 des Steckerteiles 1 in Verbindung. Gegenüberliegend zur metallischen Hülse 8a ist in dieses Gehäuse ein nicht näher dargestelltes Koaxialkabel einsetzbar oder bereits eingesetzt. Damit die koaxiale Steckverbindung gewährleistet ist, ist das aus nichtmetallischem Material bestehende Gehäuse 8 zumindest an seiner Innenwandung mit einer ausreichend dicken Metallisierungsschicht 30 versehen. Diese Metallisierungsschicht 30 stellt eine elektrische Verbindung zwischen metallischer Hülse 8a und Außenleiter des in das Gehäuse eingesteckten Koaxialkabels sicher, sofern letzteres entsprechend abisoliert ist. Die Metallisierungsschicht 30 ist also Bestandteil des gesamten Außenkontaktes 5 des Steckerteiles 1. Der stiftartige Innenkontakt 4 ist in an sich bekannter Weise innerhalb des Gehäuses gehalten. Anstelle einer metallische Hülse kann auch eine Hülse aus nichtleitendem Material, wie z.B. Kunststoff vorgesehen sein. Die Hülse ist jedoch an ihrer Innenwand oder an Innen- und Außenwand mit einer Metallisierungsschicht zu versehen, so daß die geforderte Außenleiterfunktion auch gewährleistet ist.

Grundsätzlich ist zur Dimensionierung der Metallisierungsschicht 30 anzumerken, daß der geforderte Wellenwiderstand des Steckverbinders einzuhalten ist entsprechend der bekannten Formel${\text{Z}}_{\text{L}} \text{=} \frac{\text{60}}{\sqrt{{\text{ε}}_{\text{r}}}} \text{ln} \frac{\text{D}}{\text{d}}$ mit Z_{L} = Wellenwiderstand, εᵣ = Dielektrizitätskonstante, D = Außenleiterdurchmesser, d = Innenleiterdurchmesser.

Das Kupplungsteil 2 des Steckverbinders 3 weist einen vorzugsweise federnden Innenkontakt 6 in Form einer aus elektrisch leitendem Material bestehenden Hülse auf, in welche der Innenkontakt 4 des Steckerteiles 1 einschiebbar ist. Der Außendurchmesser der vorzugsweise federnden Hülse ist dabei so groß, daß ein guter elektrischer Kontakt beider Innenkontakte 4, 6 gewährleistet ist. Der Innenkontakt 6 ist von einem hohlzylinderförmigen Wandabschnitt des Gehäuses 9 des Kupplungsteiles 2 koaxial umgeben. Das Gehäuse 9 besteht aus nicht leitendem Material, z.B. Kunststoff, wodurch eine deutliche Gewichtseinsparung gegenüber metallischen Gehäusen möglich ist. Um dennoch die Außenleiterfunktion sicherzustellen, ist zumindest die Innenwandung des hohlzylinderförmigen Wandabschnittes des Gehäuses mit einer Metallisierungsschicht 30, die vorzugsweise aber nicht notwendigerweise aus Silber oder Kupfer mit Silberauflage besteht, überzogen. Die Metallisierungsschicht 30 bildet also gleichzeitig den Außenkontakt 7 des Kupplungsteiles 2.

In erfindungsgemäßer Ausgestaltung ist vorgesehen, daß jedes Gehäuse 8, 9 aus einem extrudierbaren Kunststoff gebildet ist, wobei zumindest die erwähnten Wandabschnitte des Gehäuses 8 bzw. 9 mit einer Metallisierungsschicht 30 versehen sind, die als Außenleiter bzw. Außenkontakt dient. Dieser Außenkontakt 7 ist mit der abschirmenden, metallischen Ummantelung eines Kabels, insbesondere eines Koaxialkabels elektrisch zu verbinden. Der Innenkontakt 6 des Kupplungsteiles 2 ist dagegen mit dem Innenleiter eines solchen Koaxialkabels zu verbinden. Entsprechendes gilt auch für den Steckerteil 1.

Gemäß der Erfindung kann die Metallisierungsschicht nicht nur an der Innenwandung des Gehäuses 8 bzw. 9 sondern auch zusätzlich an der Außenwandung angeordnet sein.

In Fig. 3 ist ein weiteres Steckerteil 10 dargestellt, das im Vergleich mit dem Steckerteil 1 gemäß Fig. 1 winkelförmig ausgebildet ist. Gemeinsam mit einem in Fig. 4 dargestellten winkelförmigen Kupplungsteil 11 bildet es einen weiteren Steckverbinder 12, der zum winkligen Anschluß von nicht näher gezeigten Koaxialleitern dient.

Das Inventar dieses Steckverbinders 12 ist nahezu identisch mit dem der bereits beschriebenen Steckverbinder 3, d. h. die Innen- und Außenkontakte 4, 5, 6, 7 können prinzipiell auch in dem Steckverbinder 12 zum Einsatz kommen.

Entsprechend der Erfindung ist auch der Steckverbinder 12 mit einem Gehäuse 13 für das Steckerteil 10 und mit einem Gehäuse 14 für das Kupplungsteil 11 versehen, wobei das Gehäuse 14 wieder an seiner hohlzylindrischen Wandung, die den Innenkontakt 6 koaxial umgibt, mit einer Metallisierungsschicht 30 versehen ist.

In den Figuren 5, 6 und 7 ist ein achtpoliger und damit mehrpoliger HF-Koaxial-Steckverbinder 60 dargestellt. Der mehrpolige Steckverbinder 60 besteht nach Figuren 5 und 6 aus mehreren Koaxialsteckern 41 in gerader Ausführung, die mittels einer gemeinsamen Montageplatte 42 zu einer Einheit 55 zusammengefaßt an einer Unterlage z.B. einer Leiterplatte 43 oder einer Rückwand angeordnet und mittels Einpreßkontakten in einem bestimmten Teilungsabstand von z.B. 5 mm befestigt sind. Außerdem besteht der Steckverbinder 60 noch aus einer Unterlage, z.B. auf einer Leiterplatte 45 oder einer Baugruppe angeordneten koaxialen Gegensteckverbindern 46, die in einer der Anzahl der Koaxialstecker 41 entsprechenden Anzahl und in demselben Teilungsabstand wie diese in einem Monoblock 47 integriert sind. Dieser besteht aus nichtleitendem Material und ist zumindest an seinen hohlzylindrischen, die Innenkontakte 48 koaxial umgebenden Innenwandungen mit einer Metallisierungsschicht 30 versehen. Diese acht Metallisierungsschichten 30 bilden die unterschiedlichen Außenleiter für die acht in ihm integrierten koaxialen Gegensteckverbinder 41, wobei deren stiftartige Innenkontakte 48 (Fig. 7) mit ihren Anschlüssen jeweils durch aus Isoliermaterial bestehende Stützteile 49 und 50 isoliert in Bohrungen 51 und hierzu senkrechten Bohrungen 52 des Monoblocks 47 aufgenommen sind. Daraus ergibt sich, daß die koaxialen Gegensteckverbinder 46 in um 90° zu ihrer Steckrichtung abgewinkelter Ausführung ausgebildet sind.

Wie insbesondere der Figur 7 zu entnehmen ist, sind die Anschlüsse der Innenkontakte 48 der koaxialen Gegensteckverbinder 46 und die Außenkontaktanschlüsse als Einpreßkontakte 53 bzw. 54 ausgebildet, die entsprechend der 90°-Abwinkelung der koaxialen Gegensteckverbinder um 90° abgewinkelt zur Steckrichtung angeordnet sind. Die Fig. 5 und 6 zeigen, daß bei dem dargestellten Ausführungsbeispiel des erfindungsgemäßen HF-Koaxial-Steckverbinders 60 zwei übereinanderliegende Reihen von Koaxialsteckern und dementsprechend zwei übereinanderliegende Reihen von koaxialen Gegensteckverbindern mit jeweils vier Koaxialsteckern 41 bzw. vier koaxialen Gegensteckverbindern 46 vorgesehen sind, so daß die Koaxialstecker 41 eine 8-fach-Einheit 55 bilden und der Monoblock 47 als 8-fach-Gegensteckverbinder ausgebildet ist. In diesem Fall weist der Monoblock 47 acht Einpreßkontakte 53 für die Innenleiteranschlüsse und 5 x 3 Einpreßkontakte 54 für die Außenleiteranschlüsse auf.

Wie aus der Schnittansicht von Fig.7 ersichtlich, sind die Einpreßkontakte 54 mit der Metallisierungsschicht 30, die auf sämtlichen Innenwandungen des Gehäuses des Monoblockes 47 aufgebracht ist, elektrisch leitend in Verbindung. Hierfür weisen die Einpreßkontakte 54 hervorspringende Wandabschnitte 72 auf, welche flächig an der Metallisierungsschicht 30 anliegen.

### Bezugszeichenliste

- 1: Steckerteil, gerade
- 2: Kupplungsteil, gerade
- 3: Steckverbinder, gerade
- 4: Innenkontakt
- 5: Außenkontakt
- 6: Innenkontakt
- 7: Außenkontakt
- 8: Gehäuse
- 8a: metallische Hülse
- 9: Gehäuse
- 10: Steckerteil, winklig
- 11: Kupplungsteil, winklig
- 12: Steckverbinder, winklig
- 13: Gehäuse
- 14: Gehäuse
- 30: Metallisierungsschicht
- 41: Koaxialstecker
- 42: Montageplatte
- 43: Leiterplatte
- 45: Leiterplatte
- 46: koaxialer Gegensteckverbinder
- 47: Gehäuse, Monoblock
- 48: Innenkontakt
- 49, 50: Stützteile
- 51, 52: Bohrungen
- 53, 54: Einpreßkontakte
- 55: Koaxialstecker-Einheit
- 56: Führungsstifte
- 57: Führungsbohrungen
- 60: mehrpoliger Steckverbinder
- 72: Vorsprung

## Patentansprüche

1. HF-Koaxial-Steckverbinder zur Übertragung hochfrequenter elektromagnetischer Wellen mit einem Gehäuse (8, 9, 13, 14, 47), mit wenigstens einem Innenkontakt (4, 6, 48) und mit einem koaxial um den Innenkontakt (4, 6, 48) angeordneten Außenkontakt, wobei das Gehäuse (8, 9, 13, 14, 47) als Spritzgießteil aus Kunststoff gebildet ist, und das Gehäuse (8, 9, 13, 14, 47) einen aus Kunststoff bestehenden und um den Innenkontakt (4, 6, 48) koaxial herum angeordneten Wandabschnitt aufweist, bei dem mindestens die dem Innenkontakt (4, 6, 48) zugewandte Innenwandung mit einer Metallisierungschicht (30) versehen ist,
**dadurch gekennzeichnet, daß** die Schichtdikke der Metallisierungsschicht (30) wenigstens 10 *µ*m beträgt und daß die Metallisierungsschicht (30) mit aus dem Gehäuse (8, 9, 13, 14, 47) herausragenden Einpreßkontakten (54), die als Außenkontaktanschlüße des Steckberbinders dienen, elektrisch leitend verbunden ist.

2. HF-Koaxial-Steckverbinder nach Anspruch 1, **dadurch gekennzeichnet**, daß der HF-Koaxial-Steckverbinder (60) mehrpolig ausgebildet ist mit mehreren Paaren von Innenkontakten (48) und Außenkontakten, und daß das Gehäuse (47) als Monoblock ausgebildet ist mit mehreren, jeweils einen koaxialen Wandabschnitt bildenden, hohlzylindrischen Ausnehmungen, in denen- zentral jeweils ein Innenkontakt (48) sitzt, und daß die Innenwandungen sämtlicher Ausnehmungen mit einer Metallisierungschicht (30) versehen sind.

3. HF-Koaxial-Steckverbinder nach Anspruch 1 oder 2,
**dadurch gekennzeichnet, daß** als Metallisierungsmaterial Silber vorgesehen ist.

4. HF-Koaxial-Steckverbinder nach Ansprüch 1 oder 2,
**dadurch gekennzeichnet, daß** als Metallisierungsmaterial Kupfer vorgesehen ist.

5. HF-Koaxiäl-Steckverbinder nach Ansprüch 1 oder 2,
**dadurch gekennzeichnet, daß** als Metallisierungsmaterial Gold vorgesehen ist.

6. HF-Koaxial-Steckverbinder nach einem der vorherigen Ansprüche,
**dadurch gekennzeichnet, daß** das Metallisierungsmaterial auf der vorbehandelten Oberfläche des Gehäuses (8, 9, 13, 14, 47) aufgedampft ist.

7. HF-Koaxial-Steckverbinder nach einem der vorherigen Ansprüche,
**dadurch gekennzeichnet, daß** das Gehäuse (8, 9,) als gerader Steckverbinder (3) ausgebildet ist.

8. HF-Koaxial-Steckverbinder nach einem der Ansprüche 1 bis 7,
**dadurch gekennzeichnet, daß** der Steckverbinder (12) ein als Winkelsteckverbinder ausgebildetes Gehäuse (13, 14) besitzt.

## Claims

1. An HF coaxial plug connector for transmitting high-frequency electromagnetic waves, having a housing (8, 9, 13, 14, 47), having at least one internal contact (4, 6, 48) and having an external contact arranged coaxially around the internal contact (4, 6, 48), the housing (8, 9, 13, 14, 47) being formed from an injection moulded part of synthetic material, and the housing (8, 9, 13, 14, 47) having a wall section which is made from synthetic material and is arranged coaxially around the internal contact (4, 6, 48), and in which at least the inner wall facing the internal contact (4, 6, 48) is provided with a metallisation layer (30),
**characterised in that** the layer thickness of the metallisation layer (30) is at least 10 µm, and in that the metallisation layer (30) is connected in electrically conductive manner to insert contacts (54) which project out of the housing (8, 9, 13, 14, 47) and serve as external contact terminals of the plug connector.

2. An HF coaxial plug connector according to Claim 1, **characterised in that** the HF coaxial plug connector (60) is of multi-polar construction and has a plurality of pairs of internal contacts (48) and external contacts, and in that the housing (47) is constructed as a monobloc and has a plurality of hollow cylindrical recesses each of which forms a coaxial wall section and in which a respective internal contact (48) is seated centrally, and in that the inner walls of all the recesses are provided with a metallisation layer (30).

3. An HF coaxial plug connector according to Claim 1 or 2, **characterised in that** silver is provided as the metallisation material.

4. An HF coaxial plug connector according to Claim 1 or 2, **characterised in that** copper is provided as the metallisation material.

5. An HF coaxial plug connector according to Claim I or 2, **characterised in that** gold is provided as the metallisation material.

6. An HF coaxial plug connector according to one of the preceding claims, **characterised in that** the metallisation material is applied by vapour deposition to the pretreated surface of the housing (8, 9, 13, 14, 47).

7. An HF coaxial plug connector according to one of the preceding claims, **characterised in that** the housing (8, 9) is constructed as a straight plug connector (3).

8. An HF coaxial plug connector according to one of Claims 1 to 7, **characterised in that** the plug connector (12) has a housing (13, 14) constructed as an angled plug connector.

## Revendications

1. Connecteur coaxial à fiche haute fréquence destiné à transmettre des ondes électromagnétiques haute fréquence, comportant un boîtier (8, 9, 13, 14, 47) avec au moins un contact interne (4, 6, 48) et un contact externe agencé coaxialement autour du contact interne (4, 6, 48), le boîtier (8, 9, 13, 14, 47) ayant la forme d'une pièce moulée par injection en plastique, le boîtier (8, 9, 13, 14, 47) comportant une section de paroi composée de plastique et agencée coaxialement autour du contact interne (4, 6, 48), au moins la paroi interne orientée vers le contact interne (4, 6, 48) comportant une couche de métallisation (30),
**caractérisé en ce que** l'épaisseur de couche de la couche de métallisation (30) correspond au moins à 10 µm et en ce que la couche de métallisation (30) est reliée électriquement à des contacts d'insertion (54) débordant du boîtier (8, 9, 13, 14, 47) et servant de connexions des contacts externes du connecteur à fiche.

2. Connecteur coaxial à fiche haute fréquence selon la revendication 1, **caractérisé en ce que** le connecteur coaxial à fiche haute fréquence (60) est un connecteur multipolaire, comportant plusieurs paires de contacts internes (48) et de contacts externes, le boîtier (47) ayant la forme d'un monobloc comportant plusieurs évidements cylindriques creux établissant respectivement une section de paroi coaxiale, un contact interne (48) y étant agencé en une position centrale, les parois internes de tous les évidements comportant une couche de métallisation (30).

3. Connecteur coaxial à fiche haute fréquence selon les revendications 1 ou 2, **caractérisé en ce que** la couche de métallisation est composée d'argent.

4. Connecteur coaxial à fiche haute fréquence selon les revendications 1 ou 2, **caractérisé en ce que** la couche de métallisation est composée de cuivre.

5. Connecteur coaxial à fiche haute fréquence selon les revendications 1 ou 2, **caractérisé en ce que** la couche de métallisation est composée d'or.

6. Connecteur coaxial à fiche haute fréquence selon l'une des revendications précédentes, **caractérisé en ce que** le matériau de métallisation est appliqué par métallisation sur la surface prétraitée du boîtier (8, 9, 13, 14, 47).

7. Connecteur coaxial à fiche haute fréquence selon l'une des revendications précédentes, **caractérisé en ce que** le boîtier (8, 9) a la forme d'un connecteur à fiche droit (3).

8. Connecteur coaxial à fiche haute fréquence selon l'une des revendications 1 à 7, **caractérisé en ce que** le connecteur à fiche (12) comporte un boîtier (13, 14) ayant la forme d'un connecteur à fiche coudé.
